# EUROPÄISCHE PATENTANMELDUNG

(11) **EP 1 172 779 A2**
(43) Veröffentlichungstag der Anmeldung: **16.01.2002**
(21) Anmeldenummer: 01116914.1
(22) Anmeldetag: 11.07.2001
(51) Int. Cl.: G08B 17/04

(54) **Rohr mit integrierter Brandüberwachungsvorrichtung**

(30) Priorität: 11.07.2000 DE 10033634
(71) Anmelder: Uponor Innovation AB, 513 81 Fristad (SE)
(72) Erfinder: Jungk, Peter, 48607 Ochtrup (DE); Brägelmann, Peter, 48607 Ochtrup (DE); Hansen, Jörg, 48493 Wettringen (DE); Riesselmann, Franz-Josef, Dipl.-Ing., 49393 Lohne (DE)
(74) Vertreter: Hilleringmann, Jochen, Dipl.-Ing.

(57) **Zusammenfassung**

Das Rohr (20) mit einer Brandüberwachungsvorrichtung ist versehen mit einer kontinuierlichen Detektoranordnung, die sich im wesentlichen in Längsrichtung des Rohres (20) erstreckt, wobei die Detektoranordnung eine Mehrzahl von metallischen Leitern (10,12;14,16) aufweist. Wenigstens einer der metallischen Leiter weist eine Isolierschicht auf, die unter Einfluss der bei einem Brand entstehenden Wärme schmilzt. Die Berührung der Leiter ist bei geschmolzener Isolierschicht zur Erzeugung eines einen Brand anzeigenden Signals ausnutzbar.

## Beschreibung

Die Erfindung betrifft ein Rohr mit einer integrierten Brandüberwachungsvorrichtung. Durch Rohre dieser Art werden beispielsweise Gase, Flüssigkeiten oder dergleichen geleitet, wobei die Rohre beispielsweise auf Grund leichter Entzündbarkeit des Mediums überarbeitet werden müssen.

Die Akzeptanz von Gas als Heizmittel hat im Laufe der letzten Jahre bei Privatleuten stark eingebüßt. Eine Hauptursache dafür liegt in der Angst des Verbrauchers vor den katastrophalen Schäden, zu denen ein unkontrollierter Gasaustritt im Brandfall führen kann. Daher sucht man seit längerer Zeit nach neuen, sichereren Rohrinstallationssystemen.

Derartige Rohrinstallationssysteme sind im Stand der Technik bereits bekannt. Eine Möglichkeit, die Sicherheit eines Rohrinstallationssystems im Brandfalle zu erhöhen besteht darin, ein Brennen der Rohrleitungen zu verhindern.

Die WO 94/25791 offenbart beispielsweise ein Rohr mit einer faserartigen Trägerschicht, die mit einem aushärtbaren Harz, das feuerfestes Material aufweist, beschichtet ist. Somit können sich Rohrleitungen im Brandfalle nicht entzünden.

Die US-A-5,562,957 und die US-A-5,183,079 offenbaren Brandschutzrohre mit feuerfesten Schichten.

Die US-A-5,329,972 wiederum schlägt vor, den Brandschutz durch Kühlung der äußeren Rohrschicht sicherzustellen.

Ein Nachteil derartiger feuerfester Rohrsysteme besteht darin, dass im Brandfall die Gaszufuhr nicht abgesperrt wird, so dass es im Fall einer Leckage der Gasleitungen dennoch zu folgeschweren Schäden kommen kann.

Im Stand der Technik sind weiterhin Brandüberwachungsvorrichtungen für beispielsweise gasführende Rohre bekannt, bei denen einzelne, lokal angeordnete Detektoren einen entstehenden Brand erkennen und daraufhin das Absperren der Gaszufuhr bewirken.

Die DE-A-196 00 369 offenbart beispielsweise eine Brandschutzeinrichtung zur Abschottung der Lüftungsrohrleitung im Brandfall unter Verwendung einer Masse, bestehend aus einem Material, das unter Hitzeeinwirkung eine Volumensvergrößerung erfährt, wobei die Masse so angeordnet ist, dass die Volumenvergrößerung in den Luftweg hinein unter Verschluss derselben erfolgt.

Die DE-A-43 26 072 schlägt eine Absperrvorrichtung vor, die durch ein die Schließkraft hemmendes Element in Offenstellung gehalten ist, wobei dieses Element eine Sollbruchstelle aufweist, die aus einem Material besteht, dessen Schmelztemperatur auf eine definierte Grenzwerttemperatur eingestellt ist. Bei Erreichen oder Überschreiten dieser Temperatur wird der Schließvorgang ausgelöst, indem das Material in der Sollbrucheinrichtung schmilzt und der Druck im Sollbruchbereich entweicht. Hierdurch wird die Schließkraft wirksam, die direkt oder indirekt auf das Absperrventil wirkt, so dass eine weitere Gaszufuhr verhindert wird.

Die DE-A-89 16 131.9 offenbart eine Vorrichtung zum Absperren von Leitungen von temperaturempfindlichen Medien mit einem von einer Feder belasteten Absperrelement, das mit einem in einem Ventilkörper linear geführten Ventilstößel versehen ist, der über eine Thermolotverbindung von einem Stützelement gehalten ist. Bei Überschreiten einer vorbestimmten Temperatur wird das freie Stößelende freigegeben, so dass die Feder das Absperrelement in Schließstellung treibt.

Die DE-A-296 11 260 U1 offenbart eine Brandüberwachungsvorrichtung, bei der über handelsübliche Sensoren wie beispielsweise Drucksensor, Gasdetektor, Brandmelder oder Bewegungsdetektor ein Signal erzeugt wird, das zum Anzeigen eines Brandes verwendet werden kann.

Bei der DE-A-43 16 584 C1 handelt es sich um eine Armatur zum Absperren eines gasführenden Rohres. Hier geben Sensoren wie beispielsweise Temperaturfühler, Gas- und Rauchmelder im Brandfall ein Signal an Hilfsstellen, die über akustische und/oder optische Signale eine Steuerzentrale informieren, welche die Armatur ansteuert und schließt.

Die DE-A-195 32 289 D1 offenbart ein Absperrventil, dessen Ventilschließkegel unter der Einwirkung eines Federelementes steht und von einem Schmelzkörper in Offenstellung gehalten wird. Unter Einfluss der bei einem Brand erzeugten Wärme schmilzt der Schmelzkörper, so dass sich der Ventilschließkegel in Schließstellung bewegt und somit die Absperrarmatur absperrt.

Die DE-A-93 07 536 U1 schlägt eine Vorrichtung ähnlich derjenigen, die in der DE-A-43 16 584 C1 offenbart ist, vor, bei der das Absperrventil magnetisch angesteuert wird.

Ein Nachteil derartiger lokal angeordneter Detektoren besteht darin, dass die Möglichkeit besteht, dass ein Brand an einem Ort ausbricht, der sich nicht in direkter Umgebung eines der Detektoren befindet, so dass die Detektoren den Brand nicht detektieren und somit das Absperrventil zum Absperren der Gaszufuhr nicht betätigen können.

Eine Aufgabe der Erfindung besteht darin, eine Brandüberwachungsvorrichtung für Rohre, insbesondere für gasführende Rohre, zu schaffen, die einen Brand entlang der gesamten Länge des Rohres sicher detektiert und daraufhin die Gaszufuhr absperrt.

Zur Lösung dieser Aufgabe wird mit der Erfindung ein Rohr mit einer insbesondere integrierten Brandüberwachung vorgeschlagen, wobei das Rohr eine sich längs des Rohres kontinuierlich erstreckende Detektoranordnung umfasst, die bei Überhitzung ein Signal zur Betätigung eines Abschaltventils erzeugt.

Auch wenn das Rohr gemäß der Erfindung vorzugsweise ein gasführendes Rohr ist und die Brandüberwachungsvorrichtung im folgenden im Zusammenhang mit einem gasführenden Rohr beschrieben wird, sollte klar sein, dass die Brandüberwachungsvorrichtung auch für Rohre, die flüssige Medien oder dergleichen führen, verwendet werden kann.

Erfindungsgemäß erfolgt die Überwachung des Rohres innerhalb des Gebäudes, so dass im Brandfalle die Gaszufuhr im Brandbereich gestoppt wird. Durch Absperren der Gaszufuhr ist es möglich, auch nichtfeuerfeste Rohre wie beispielsweise Kunststoff und Kunststoff-Metall-Verbundrohre einzusetzen, die einfach zu verlegen sind. Die einzelnen Verbraucher werden von einem Verteiler, der hinter dem Gasmengenverbrauchszähler angeordnet ist, jeweils mit eigenen Leitungen versorgt. Das hat den Vorteil, dass keine schwer abzudichtenden Verbindungsstücke wie beispielsweise T-Stücke verwendet werden müssen. Das gasführende Rohr umfasst eine Brandüberwachungsvorrichtung, die bei einem Temperaturanstieg an einem Rohrstück zwischen dem Verteiler und dem Verbraucher einen Befehl auslöst, die Gaszufuhr für den gesamten Strang zu sperren. Dies kann erfolgen, indem durch den Befehl ein unterhalb des Verteilers angeordnetes Magnetventil angesteuert wird. Die Temperatur, bei der der Befehl ausgelöst wird, soll so eingestellt werden, dass nur in einem Brandfall im Gebäude die Gaszufuhr abgesperrt wird.

Gemäß einer ersten Variante der Erfindung umfasst die Brandüberwachungsvorrichtung eine kontinuierliche Detektoranordnung, die sich im wesentlichen in Längsrichtung des Rohres erstreckt, wobei die Detektoranordnung eine Mehrzahl von stromdurchflossenen metallischen Leitern aufweist, wenigstens einer der metallischen Leiter eine Isolierschicht aufweist, die unter Einfluss der bei einem Brand entstehenden Wärme schmilzt und die Berührung der "blanken" Leiter bei geschmolzener Isolierschicht zur Erzeugung eines einen Brand anzeigenden Signals ausnutzbar ist.

Die metallischen Leiter werden nun bei der Installation der Rohrleitung am Rohr befestigt; einfacher ist es, die Leiter schon bei der Rohrherstellung mit dem Rohr zu "verbinden". Bei der Installation des Rohres werden im Bereich des zu setzenden Fittings die metallischen Leiter vom Rohr entfernt. Auf der Verteilerseite wird ein Messgerät mit der notwendigen Steuerung angeschlossen; auf der anderen Seite werden die metallischen Leiter isoliert. Tritt nun durch einen Brand eine Temperaturerhöhung an der Rohroberfläche ein, so schmilzt die Isolierung der metallischen Leiter. Es kommt zur Berührung der "blanken", stromdurchflossenen Drähte, so dass ein Kurzschluss erzeugt wird. Dieser Kurzschluss wird elektrisch erfasst, ausgewertet und führt zu der Betätigung des Magnetventils, das die Gaszufuhr absperrt.

In vorteilhafter Weiterbildung der Erfindung weist die Isolierschicht der metallischen Leiter einen Schmelzpunkt im Bereich von 100° C auf.

Als Material für die Isolierschicht werden vorzugsweise Kunststoffmaterialien oder Lacke verwendet.

Des weiteren werden die metallischen Leiter vorzugsweise derart verdrillt, dass sie miteinander mechanisch verspannt sind. Auf diese Weise wird sichergestellt, dass sich die metallischen Leiter nach dem Schmelzen der Isolierschicht berühren. Indem unterschiedliche Metalle für die metallischen Leiter verwendet werden, kann die mechanische Verspannung der verdrillten Leiter noch zusätzlich gesteigert werden, wodurch die Sicherheit weiter erhöht wird.

In vorteilhafter Weiterbildung der Erfindung können die metallischen Leiter auch derart in Längsrichtung des Rohres angeordnet sein, dass sie in das Rohr integriert und/oder schraubenlinienförmig an dem Durchmesser des Rohres angeordnet sind.

Das Rohr weist vorzugsweise ein Kunststoffmaterial, ein metallisches Material oder ein Kunststoff/Metall-Verbundmaterial auf.

Gemäß einer zweiten Variante der Erfindung umfasst die Brandüberwachungsvorrichtung eine kontinuierliche Detektoranordnung, die sich im wesentlichen in Längsrichtung des Rohres erstreckt. Die Detektoranordnung umfasst wenigstens einen stromdurchflossenen, metallischen Leiter, der einen elektrischen Widerstand aufweist, der sich bei Einwirkung von Wärme ändert, wobei die Änderung des elektrischen Widerstandes zur Erzeugung eines einen Brand anzeigenden Signals anwendbar ist. Bei der Installation werden die Fittingbereiche freigelegt, um den Fitting anbringen zu können. Auf der Verteilerseite sitzt das Messgerät mit der entsprechenden Steuerung. Das Gerät wird nun justiert, das heißt es liegt ein bestimmter Widerstand R für die installierte Leitung vor. Im Brandfalle kommt es durch die Temperaturerhöhung zu einer Veränderung des Widerstandes der Leitung. Die Größe dieser Veränderung wird nun mit Hilfe des Messgerätes erfasst; bei Überschreitung des Sollwertes wird das Magnetventil angesteuert und geschlossen.

Gemäß der Erfindung kann der Widerstand des wenigstens einen metallischen Leiters bei zunehmender Temperatur entweder deutlich zunehmen oder deutlich abnehmen.

Vorzugsweise ist der metallische Leiter an dem Rohr befestigt. Er kann auch in das Rohr integriert oder schraubenlinienförmig an dem Durchmesser des Rohres angeordnet sein.

Vorzugsweise umfasst das Rohr ein Kunststoffmaterial, ein metallisches Material oder ein Kunststoff/Metall-Verbundmaterial.

Bei einer dritten Variante umfasst die Brandüberwachungsvorrichtung eine kontinuierliche Detektoranordnung, die sich im wesentlichen in Längsrichtung des Rohres erstreckt. Die Detektoranordnung weist wenigstens einen metallischen Leiter auf, durch den ein kontinuierlicher Strom fließt. Der metallische Leiter umfasst ein Material, das unter Einfluss der durch einen Brand erzeugten Wärme schmilzt, wodurch der Leiter durchtrennt wird, wobei die Durchtrennung des Leiters zur Erzeugung eines einen Brand anzeigenden Signals anwendbar ist. Bei der Montage des Gasrohres wird die Messeinrichtung angeschlossen. Im Normalfall fließt ein Strom. Im Brandfall schmilzt der unter Zug stehende Draht und der Stromfluss ist unterbrochen. Diese Unterbrechung des Stromflusses bildet ein Signal, durch welches das Magnetventil angesteuert und geschlossen wird.

Vorzugsweise besteht der Draht aus Weichlot.

Der Draht ist vorzugsweise in das Rohr integriert oder schraubenlinienförmig an dem Durchmesser des Rohres angeordnet.

Das Rohr umfasst vorzugsweise ein Kunststoffmaterial, ein metallisches Material oder ein Kunststoff/Metall-Verbundmaterial.

Das erfindungsgemäße Rohr für eine Gasleitung mit einer Brandüberwachungsvorrichtung wird nachfolgend anhand der Zeichnung und im Zusammenhang mit einigen Anwendungsfällen näher erläutert. Im einzelnen zeigen:
- Fig. 1: eine Vorderansicht einer Brandüberwachungsvorrichtung gemäß einer ersten Ausführungsform der Erfindung,
- Fig. 2: eine Vorderansicht einer Brandüberwachungsvorrichtung gemäß einer zweiten Ausführungsform der Erfindung,
- Fig. 3: eine Vorderansicht einer Gasleitung mit einer Brandüberwachungsvorrichtung gemäß einer dritten Ausführungsform der Erfindung,
- Fig. 4: eine Vorderansicht einer Gasleitung mit einer Brandüberwachungsvorrichtung gemäß einer vierten Ausführungsform der Erfindung, und
- Fig. 5: eine Vorderansicht einer Gasleitung mit einer Brandüberwachungsvorrichtung gemäß einer der Ausführungsformen, die in den Fign. 1 - 4 dargestellt ist.

Fig. 1 zeigt eine Brandüberwachungsvorrichtung gemäß einer ersten Ausführungsform der Erfindung. Zwei Drähte 10 und 12 sind derart miteinander verdrillt, dass sie "mechanisch" miteinander verspannt sind. Bei den Drähten 10 und 12 handelt es sich um stromdurchflossene Kupferdrähte, die mit einer Lackschicht isoliert sind. Die Lackschicht weist einen geringen Schmelzpunkt auf, vorzugsweise 100°C. Im Brandfall werden die Drähte 10 und 12 erwärmt und bei Erreichen einer Solltemperatur, vorzugsweise 100°C, schmelzen die Lackisolierungsschichten, so dass sich die blanken, stromdurchflossenen Drähte 10 und 12 berühren können, wodurch ein Kurzschluss entsteht. Dieser Kurzschluss dient als Signal für das Absperrventil der Gaszufuhr.

Der Draht 12 kann auch ein Material aufweisen, das eine kleinere lineare Wärmeausdehnung als Kupfer besitzt, wie beispielsweise Wolfram. Bei der Wahl unterschiedlicher Materialen für die Drähte 10 und 12 entsteht bei Erwärmung der Drähte 10 und 12 eine zusätzliche mechanische Verspannung, so dass sichergestellt ist, dass sich die Drähte berühren, sobald die Lackisolierungsschicht geschmolzen ist.

Fig. 2 zeigt eine zweite Ausführungsform der Brandüberwachungsvorrichtung gemäß der Erfindung mit Drähten 14, 16 und 18, die derart miteinander verdrillt sind, dass sie mechanisch miteinander verspannt sind. Bei den Drähten 14 und 16 handelt es sich um stromdurchflossene Kupferdrähte mit einer Lackisolierungsschicht mit geringem Schmelzpunkt, vorzugsweise 100°C. Bei dem Draht 18 handelt es sich um einen stromdurchflossenen Kupferdraht, der eine Lackisolierungsschicht mit hohem Schmelzpunkt aufweist. Der stromdurchflossene Draht 18 dient dem Manipulationsschutz. Wenn der Draht 18 durchtrennt werden sollte, löst die Unterbrechung des Stromflusses eine Fehlermeldung aus, so dass dem Überwachungspersonal angezeigt wird, die Brandüberwachungsvorrichtung zu überprüfen. Im Brandfalle werden die Drähte 14, 16 und 18 erwärmt, wobei bei Erreichen einer Solltemperatur, vorzugsweise 100°C, die Lackisolierungsschichten der Drähte 14 und 16 schmelzen, so dass die blanken, stromdurchflossenen Kupferdrähte 14 und 16 miteinander in Berührung kommen und einen Kurzschluss erzeugen, der als Signal zum Schließen des Absperrventils der Gaszufuhr verwendet wird.

Der Draht 16 kann auch, wie es bereits in Bezug auf Fig. 1 beschrieben wurde, aus einem Material bestehen, das eine geringere lineare Wärmeausdehnung als Kupfer aufweist, so dass eine zusätzliche mechanische Verspannung im Falle einer Temperaturerhöhung erzeugt wird.

Fig. 3 zeigt eine Gasleitung 20, in deren Längsrichtung ein stromdurchflossenes Halbleiterkabel 22 angeordnet ist. Das Halbleiterkabel 22 besitzt einen elektrischen Widerstand, der mit steigender Temperatur stark abfällt. Im Brandfall kommt es durch die Temperaturerhöhung zu einer Veränderung des Widerstandes des Halbleiterkabels 22, so dass, sobald ein vorbestimmter Sollwert überschritten wird, das Absperrventil der Gaszufuhr geschlossen und somit die Gaszufuhr unterbrochen wird.

Es ist natürlich auch möglich, für den Halbleiter 22 ein Material zu wählen, dessen elektrischer Widerstand mit steigender Temperatur stark zunimmt. Entscheidend ist lediglich eine deutliche Änderung des elektrischen Widerstandes des Halbleiters 22 bei entsprechender Temperaturerhöhung auf Grund eines Brandes.

Fig. 4 zeigt eine Gasleitung 20, in deren Längsrichtung ein stromdurchflossener Draht 24 schraubenlinienförmig an dem Durchmesser der Gasleitung 20 angeordnet ist. Der Draht 24 umfasst ein Material mit sehr niedrigem Schmelzpunkt, wie beispielsweise Weichlot. Im Brandfall schmilzt der stromdurchflossene Draht 24 durch die Erwärmung und wird durchtrennt, so dass der Stromfluss unterbrochen wird. Diese Unterbrechung des Stromflusses dient als Signal zur Betätigung des Absperrventils der Gaszufuhr.

Fig. 5 zeigt eine Gasleitung 20 mit einer Brandüberwachungsvorrichtung 26 gemäß einer der Ausführungsformen, die in den Fign. 1 - 4 beschrieben wurde. Die Brandüberwachungsvorrichtung 26 ist hier nicht auf der Gasleitung 20 angeordnet, sondern in diese integriert.

## Patentansprüche

1. Rohr (20) mit einer Brandüberwachungsvorrichtung, mit
- einer kontinuierlichen Detektoranordnung, die sich im wesentlichen in Längsrichtung des Rohres (20) erstreckt,
- wobei die Detektoranordnung eine Mehrzahl von metallischen Leitern (10,12;14,16) aufweist,
- wobei wenigstens einer der metallischen Leiter eine Isolierschicht aufweist, die unter Einfluss der bei einem Brand entstehenden Wärme schmilzt und
- wobei die Berührung der Leiter bei geschmolzener Isolierschicht zur Erzeugung eines einen Brand anzeigenden Signals ausnutzbar ist.

2. Rohr (20) mit einer Brandüberwachungsvorrichtung nach Anspruch 1, **dadurch gekennzeichnet, dass** die Isolierschicht einen Schmelzpunkt aufweist, der im Bereich von 100°C liegt.

3. Rohr (20) mit einer Brandüberwachungsvorrichtung nach einem der vorhergehenden Ansprüche, **dadurch gekennzeichnet, dass** die Isolierschicht ein Kunststoffmaterial aufweist.

4. Rohr (20) mit einer Brandüberwachungsvorrichtung nach einem der vorhergehenden Ansprüche, **dadurch gekennzeichnet, dass** die Isolierschicht einen Lack aufweist.

5. Rohr (20) mit einer Brandüberwachungsvorrichtung nach einem der vorhergehenden Ansprüche, **dadurch gekennzeichnet, dass** die metallischen Leiter (10,12;14,16) derart verdrillt sind, dass sie miteinander mechanisch verspannt sind.

6. Rohr (20) mit einer Brandüberwachungsvorrichtung nach Anspruch 5, **dadurch gekennzeichnet, dass** die metallischen Leiter (10,12;14,16) auf Grund der jeweils verwendeten Materialien eine unterschiedliche mechanische Festigkeit aufweisen.

7. Rohr (20) mit einer Brandüberwachungsvorrichtung nach einem der vorhergehenden Ansprüche, **dadurch gekennzeichnet, dass** zusammen mit den metallischen Leitern (14,16) ein weiterer stromdurchflossener Leiter (18) mit einer Isolierschicht mit hohem Schmelzpunkt angeordnet ist, wobei bei Durchtrennung des stromdurchflossenen Leiters (18) eine Fehlermeldung in Form eines Signals ausgegeben wird.

8. Rohr (20) mit einer Brandüberwachungsvorrichtung nach Anspruch 7, **dadurch gekennzeichnet, dass** der stromdurchflossene Leiter (18) Kupfer umfasst.

9. Rohr (20) mit einer Brandüberwachungsvorrichtung nach Anspruch 7 oder 8, **dadurch gekennzeichnet, dass** die Isolierschicht des stromdurchflossenen Leiters (18) einen Lack aufweist.

10. Rohr (20) mit einer Brandüberwachungsvorrichtung, mit
- einer kontinuierlichen Detektoranordnung, die sich im wesentlichen in Längsrichtung des Rohres (20) erstreckt,
- wobei die Detektoranordnung wenigstens einen metallischen Leiter (22) aufweist,
- wobei der metallische Leiter (22) einen elektrischen Widerstand aufweist, der sich bei Einwirkung von Wärme ändert und
- wobei die Änderung des elektrischen Widerstandes zur Erzeugung eines einen Brand anzeigenden Signals anwendbar ist.

11. Rohr (20) mit einer Brandüberwachungsvorrichtung nach Anspruch 10, **dadurch gekennzeichnet, dass** der Widerstand mit zunehmender Temperatur deutlich zunimmt.

12. Rohr (20) mit einer Brandüberwachungsvorrichtung nach Anspruch 10, **dadurch gekennzeichnet, dass** der Widerstand mit zunehmender Temperatur deutlich abnimmt.

13. Rohr (20) mit einer Brandüberwachungsvorrichtung, mit
- einer kontinuierlichen Detektoranordnung, die sich im wesentlichen in Längsrichtung des Rohres (20) erstreckt,
- wobei die Detektoranordnung wenigstens einen metallischen Leiter (24) aufweist,
- wobei durch den metallischen Leiter (24) kontinuierlich ein Strom fließt,
- wobei der metallische Leiter (24) ein Material aufweist, das unter Einfluss der durch einen Brand erzeugten Wärme schmilzt, wodurch der Leiter (24) durchtrennt wird, und
- wobei die Durchtrennung des Leiters (24) zur Erzeugung eines einen Brand anzeigenden Signals anwendbar ist.

14. Rohr (20) mit einer Brandüberwachungsvorrichtung nach Anspruch 13, **dadurch gekennzeichnet, dass** der metallische Leiter (24) Weichlot umfasst.

15. Rohr (20) mit einer Brandüberwachungsvorrichtung nach einem der vorhergehenden Ansprüche, **dadurch gekennzeichnet, dass** der bzw. die metallischen Leiter (10,12;14,16,18;22;24) an dem Rohr (20) befestigt sind.

16. Rohr (20) mit einer Brandüberwachungsvorrichtung nach einem der vorhergehenden Ansprüche, **dadurch gekennzeichnet, dass** der bzw. die metallischen Leiter (10,12;14,16,18;22;24;26) in das Rohr (20) integriert sind.

17. Rohr (20) mit einer Brandüberwachungsvorrichtung nach einem der vorhergehenden Ansprüche, **dadurch gekennzeichnet, dass** der bzw. die metallischen Leiter (10,12;14,16,18;22;24;26) schraubenlinienförmig an dem Durchmesser des Rohres (20) angeordnet sind.

18. Rohr (20) mit einer Brandüberwachungsvorrichtung nach einem der vorhergehenden Ansprüche, **dadurch gekennzeichnet, dass** das Rohr (20) ein Kunststoffmaterial, ein metallisches Material oder ein Kunststoff/Metall-Verbundmaterlal aufweist.

19. Rohr (20) mit einer Brandüberwachungsvorrichtung nach einem der vorhergehenden Ansprüche, **dadurch gekennzeichnet, dass** das Rohr (20) eine Gasleitung ist.
